# EUROPÄISCHE PATENTSCHRIFT

(11) **EP 1 562 682 B1**
(45) Veröffentlichungstag und Bekanntmachung des Hinweises auf die Patenterteilung: **08.07.2009**
(21) Anmeldenummer: 03788794.0
(22) Anmeldetag: 14.11.2003
(51) Int. Cl.: A63C 5/12

(54) **ALPINSKI**
DOWNHILL SKI
SKI DE DESCENTE

(30) Priorität: 19.11.2002 DE 10254063
(43) Veröffentlichungstag der Anmeldung: 17.08.2005
(73) Patentinhaber: SportsTec Gesellschaft zur Entwicklung innovativer Technologien Uwe Emig Prof. Reinhold Geilsdörfer, Markus Gramlich GbR, 74821 Mosbach (DE)
(72) Erfinder: EMIG, Uwe, 69429 Waldbrunn (DE)
(74) Vertreter: Haar, Lucas Heinz Jörn
(86) Internationale Anmeldenummer: PCT/DE2003/003788
(87) Internationale Veröffentlichungsnummer: WO 2004/045727

(56) Entgegenhaltungen:
- EP-A- 0 729 769
- CH-A- 385 692
- DE-A- 19 917 992
- FR-A- 1 254 377
- US-A- 4 420 523

## Beschreibung

Die Erfindung betrifft einen Alpinski mit einem Skikörper, der auf seiner Unterseite eine Lauffläche hat und auf seiner Oberseite wenigstens ein, sich in Längsrichtung des Skikörpers erstreckendes und Zug- und Druckkräfte aufnehmendes Obergurtelement aufweist, das mit seinen Enden an dem Skikörper abgestützt ist.

Bei einem aus DE 199 17 992 bekannten Alpinski der im Oberbegriff des Anspruchs 1 angegebenen Art hat das in den Skikörper eingebaute Obergurtelement im mittleren Bereich des Skis die Form eines flachen, nach oben gewölbten Bogens, der sich in Längsrichtung des Skis erstreckt und ein darunterliegendes, im Skikörper angeordnetes Untergurtelement überspannt. Der Bogen des Obergurtelementes ist hierbei in Abhängigkeit von der Belastung der Skibindung in Richtung auf den Skikörper durchbiegbar, und das Obergurtelement ist an den Endbereichen des Skis derart abgestützt, daß eine aus der Durchbiegung des Bogens resultierende Verschiebung der Enden des Obergurtelementes eine Erhöhung des Traganteils der Endbereiche des Skis bewirkt.

Der Erfindung liegt die Aufgabe zugrunde, einen Alpinski der eingangs genannten Art zu schaffen, der sich durch gute Laufeigenschaften und gute Beherrschbarkeit auszeichnet.

Die Aufgabe wird durch die im Patentanspruch 1 angegebene Erfindung gelöst. Vorteilhafte Ausgestaltungen der Erfindungen sind in den Unteransprüchen angegeben.

Der erfindungsgemäße Alpinski weist auf seiner Oberseite eine Stützstruktur auf, an der das Obergurtelement gelagert ist und die aus einem langgestreckten, flachen Bauteil gebildet ist, das in Abständen um im wesentlichen parallele, quer zur Längsrichtung des Skis verlaufende Achsen in wechselnder Richtung jeweils in einem Winkel zur Lauffläche abgebogen, vorzugsweise wellenförmig gestaltet ist.

Die erfindungsgemäße Gestaltung des Skis ermöglicht einen günstigen Kompromiß zwischen der einerseits gewünschten Biegeelastizität und der andererseits erforderlichen Torsionssteifigkeit des Skis und erlaubt eine vorteilhaft gleichmäßige Flächendruckverteilung. Durch die wellenförmige Ausbildung der Stützstruktur lassen sich die genannten Anforderungen mit einem vergleichsweise geringen Baugewicht erreichen. Zudem kann der Ski kostengünstig hergestellt werden.

Die Stützstruktur des Skis kann vorteilhaft aus einem Faser-Kunststoff-Verbundmaterial oder aus einem Metallblech oder aus einer Kombination der vorgenannten Materialien bestehen. Das die Stützstruktur bildende Bauteil kann eine gleichmäßige Wandstärke haben, seine Wandstärke kann aber auch ungleichmäßig sein. Ebenso kann die Breite des Bauteils und damit der Stützstruktur in Längsrichtung des Skis variieren. Vorteilhaft kann weiterhin eine Ausgestaltung sein, bei der die Stützstruktur aus mehreren, nebeneinander liegenden Bauteilen gebildet ist. Hierbei können die einzelnen Bauteile übereinstimmendes oder unterschiedliches Wellenprofil haben. Das Wellenprofil der einzelnen Bauteile kann außerdem in Längsrichtung des Skis gegeneinander versetzt angeordnet sein.

Die Bauhöhe der Stützstruktur nimmt vorzugsweise von der Skimitte ausgehend zu den Skienden hin ab. Auch der Neigungswinkel der einzelnen Wellen der Stützstruktur kann von der Skimitte ausgehend zu den Skienden hin abnehmen, er kann aber auch über die Länge des Skis gleichbleibend sein.

Das Obergurtelement besteht vorzugsweise aus einem oder mehreren Stäben oder Rohren, insbesondere mit rundem Querschnitt, und ist aus hochfestem Material, insbesondere aus einer Aluminium-Titan-Legierung, aus Glas- oder Kohlefasergewebe oder aus einer Kombination dieser Werkstoffe hergestellt.

Zur Lagerung des Obergurtelementes kann nach einem weiteren Vorschlag der Erfindung die Stützstruktur in einem Abstand von dem Skikörper Öffnungen oder Ausnehmungen aufweisen, in denen das Obergurtelement angeordnet ist. In den Öffnungen oder Ausnehmungen der Stützstruktur ist das Obergurtelement vorzugsweise gleitend gelagert.

Der Skikörper erfüllt bei dem erfindungsgemäßen Ski die Aufgabe eines Zugkräfte aufnehmenden Untergurtes. Er trägt aufgrund seiner Eigensteifigkeit und Elastizität zur Aufnahme von Biege- und Torsionskräften bei. Der Skikörper ist vorzugsweise als Sandwichkonstruktion ausgeführt und kann aus Faser-Kunststoff-Verbundmaterial und/oder hochfesten Metallblechen und/oder Holzeinlagen bestehen. Die Bauhöhe des Skikörpers ist vorzugsweise gering, insbesondere kleiner als die Bauhöhe der Stützstruktur.

Die Verbindung zwischen der Stützstruktur und dem Skikörper kann durch adhäsive oder kohäsive Mittel und/oder durch mechanische Mittel, wie Schrauben, Nieten oder dergl. erfolgen. Auf ihrer Oberseite kann die Stützstruktur vollständig oder teilweise durch ein dünnwandiges, plattenförmiges Element abgedeckt sein. Es kann auch eine kastenförmige Hülle, die an dem Skikörper befestigt ist, die Stützstruktur einschließlich Obergurtelement umschließen.

Zur Befestigung der Skibindung ist auf der Oberseite des erfindungsgemäßen Alpinskis eine Halterung angebracht, die so gestaltet ist, daß die Krafteinleitung durch den Skifahrer hauptsächlich über das Obergurtelement erfolgt. Hierzu kann die Halterung an dem Obergurtelement befestigt und zusätzlich an der Stützstruktur geführt sein. Eine andere vorteilhafte Gestaltung kann vorsehen, daß die Halterung an der Stützstruktur nachgiebig oder beweglich befestigt und an dem Obergurtelement abgestützt ist.

Die Erfindung wird nachfolgend anhand eines Ausführungsbeispiels näher erläutert, das in der Zeichnung dargestellt ist. Es zeigen
- Figur 1: eine Seitenansicht eines erfindungsgemäßen Alpinskis,
- Figur 2: eine perspektivische Ansicht eines Abschnitts des Alpinskis gemäß Figur 1 und
- Figur 3: einen Längsschnitt eines erfindungsgemäßen Alpinskis mit kastenförmiger Hülle.

Der dargestellte Alpinski weist einen Skikörper 1 auf, der eine Lauffläche 2, ein vorderes Ende 3 mit einer nach oben gebogenen Spitze 4 und ein hinteres Ende 5 hat. Der Skikörper 1 hat die Form einer langgestreckten, flachen und schmalen Platte, die in Längsrichtung derart leicht gebogen ist, daß die Lauffläche 2 eine konkave Krümmung hat. Der Skikörper 1 ist in Sandwichbauweise aus mehreren Elementen und/oder Schichten zusammengesetzt, die adhäsiv und/oder formschlüssig miteinander verbunden sind.

Auf der der Lauffläche 2 abgekehrten Oberseite des Skikörpers 1 ist eine Stützstruktur 6 angeordnet, die von einem zum anderen Ende des Skikörpers 1 reicht. Die Stützstruktur 6 besteht aus einem dünnwandigen Bauteil 7, der im wesentlichen die Breite des Skikörpers 1 hat. Das Bauteil 7 hat eine Wellenform, die durch wechselnde Krümmung um quer zu seiner Längsrichtung verlaufende, im wesentlichen parallelen Krümmungsachsen gebildet ist. Das Bauteil 7 besteht vorzugsweise aus einem Verbundmaterial aus Kunststoff und einem Gewebe aus hochfesten Fasern mit unterschiedlicher Richtung des Faserverlaufes. Die Materialstärke des Bauteils 7 kann zwischen stärker und schwächer belasteten Zonen variieren. Die Stützstruktur 6 liegt mit den unteren Wellenabschnitten unmittelbar auf dem Skikörper 1 auf und ist dort vorzugsweise adhäsiv oder auch durch mechanische Mittel an dem Skikörper 1 befestigt.

Die oberen, gegenüber der Oberfläche des Skikörpers 1 erhabenen Wellenabschnitte der Stützstruktur 6 sind in einem Abstand von dem Skikörper 1 mit durchgehenden Öffnungen 8 versehen. In den Öffnungen 8 sind in einem Abstand nebeneinander liegend zwei Druckstreben 9 gelagert, die ein Obergurtelement 10 bilden. Die vorzugsweise als Rundrohre ausgebildeten Druckstreben 9 sind symmetrisch zur Mittelebene des Alpinskis angeordnet. Ihre Enden sind an den Enden 3, 5 des Skikörpers 1 gehalten und in Längsrichtung mittels elastischer Abstützungen 12, 13 am Skikörper 1 abgestützt. Die elastische Abstützungen 12, 13 können als stoßdämpfende Einrichtungen ausgebildet sein. Der Abstand zwischen den Druckstreben 9 und dem Skikörper 1 ist in der Skimitte am größten und nimmt zu den Skienden kontinuierlich ab. Gleiches trifft für die Bauhöhe der Stützstruktur 6 zu, die auch von der Skimitte aus zu den Skienden hin abnimmt.

Die Stützstruktur 6 ist in ihrem mittleren Bereich mit einer dünnwandigen Platte 11 abgedeckt. Die Platte 11 ist adhäsiv und/oder durch formschlüssige Befestigungsmittel, z.B. Schrauben mit der Stützstruktur 6 verbunden. Die Platte 11 kann ebenso wie die Stützstruktur 6 zur Befestigung einer Skibindung oder einer Bindungsträgerplatte dienen.

Figur 3 zeigt eine Ausführungsform, bei welcher die Stützstruktur 6 und das Obergurtelement 10 von einer kastenförmigen Hülle 14 umgeben sind. Die Hülle 10 ist an dem Skikörper 1 befestigt und hat eine formsteife Oberfläche. In dem von der Hülle umschlossenen Hohlraum 15 sind die Zwischenräume zwischen der Stützstruktur 6, dem Skikörper 1 und dem Obergurtelement 10 mit einem elastisch nachgiebigen Material, z.B. einem Kunststoffschaum ausgefüllt.

Der beschriebene Alpinski zeichnet sich durch besonders günstige Laufeigenschaften aus. Dies wird durch ein günstiges Verhältnis zwischen Biegeelastizität und Torsionssteifigkeit erzielt, so daß der Ski in der Lage ist, sich Pistenunebenheiten gut anzupassen, gleichzeitig aber eine Kantendruckverteilung gewährleistet, die es insbesondere beim Anwenden der Carving-Fahrtechnik erlaubt, den Ski in der erforderlichen Weise auf der Kante zu steuern. Des weiteren trägt die erfindungsgemäße Gestaltung zu einem günstigen Dämpfungsverhalten bei, so daß Schwingungen der Skienden wirkungsvoll unterbunden werden können.

## Patentansprüche

1. Alpinski mit einem Skikörper (1), der auf seiner Unterseite eine Lauffläche (2) hat und auf seiner der Lauffläche (2) abgekehrten Oberseite wenigstens ein, sich in Längsrichtung des Skikörpers (1) erstreckendes und Zug- und Druckkräfte aufnehmendes Obergurtelement (10) und eine Stützstruktur (6) aufweist, an der das Obergurtelement (10) gelagert ist und die aus einem langgestreckten, flachen Bauteil (7) gebildet ist, **dadurch gekennzeichnet, dass** das Bauteil in Abständen um im wesentlichen parallele, quer zur Längsrichtung des Skis verlaufende Achsen in wechselnder Richtung jeweils in einem Winkel zur Lauffläche (2) abgebogen ist und das Obergurtelement (10) mit seinen Enden an dem Skikörper (1) abgestützt ist.

2. Alpinski nach Anspruch 1, **dadurch gekennzeichnet, daß** die Stützstruktur (6) wellenförmig ist.

3. Alpinski nach einem der vorhergehenden Ansprüche, **dadurch gekennzeichnet, daß** die Stützstruktur (6) aus einem Faser-Kunststoff-Verbundmaterial besteht.

4. Alpinski nach einem der vorhergehenden Ansprüche, **dadurch gekennzeichnet, daß** die Stützstruktur (6) aus einem Metallblech besteht.

5. Alpinski nach einem der vorhergehenden Ansprüche, **dadurch gekennzeichnet, daß** die Wandstärke des Bauteils (7) der Stützstruktur (6) unterschiedlich ist.

6. Alpinski nach einem der vorhergehenden Ansprüche, **dadurch gekennzeichnet, daß** die Bauhöhe der Stützstruktur (6) von der Skimitte ausgehend zu den Skienden (3, 5) abnimmt.

7. Alpinski nach einem der vorhergehenden Ansprüche, **dadurch gekennzeichnet, daß** die Stützstruktur (6) aus mehreren, nebeneinander liegenden Bauteilen (7) gebildet ist.

8. Alpinski nach einem der vorhergehenden Ansprüche, **dadurch gekennzeichnet, daß** der Neigungswinkel der in Bezug auf die Lauffläche (2) geneigten Abschnitte der Stützstruktur (6) sich von der Skimitte zu den Skienden hin ändert.

9. Alpinski nach einem der vorhergehenden Ansprüche, **dadurch gekennzeichnet, daß** das Obergurtelement (10) ein oder mehrere Stäbe oder Rohre aus hochfestem Material aufweist.

10. Alpinski nach einem der vorhergehenden Ansprüche, **dadurch gekennzeichnet, daß** die Stützstruktur (6) in einem Abstand von dem Skikörper (1) Öffnungen (8) oder Ausnehmungen aufweist, in denen das Obergurtelement (10) angeordnet ist.

11. Alpinski nach Anspruch 10, **dadurch gekennzeichnet, daß** das Obergurtelement (10) in den Öffnungen (8) oder Ausnehmungen der Stützstruktur (6) gleitend gelagert ist.

12. Alpinski nach einem der vorhergehenden Ansprüche, **dadurch gekennzeichnet, daß** die Stützstruktur (6) mit dem Skikörper (1) durch adhäsive oder kohäsive Mittel und/oder durch mechanische Mittel verbunden ist.

13. Alpinski nach einem der vorhergehenden Ansprüche, **dadurch gekennzeichnet, daß** die Stützstruktur (6) an ihrer Oberseite durch ein dünnwandiges, plattenförmiges Element (11) zumindest teilweise abgedeckt ist.

14. Alpinski nach einem der vorhergehenden Ansprüche, **dadurch gekennzeichnet, daß** an dem Skikörper (1) eine kastenförmige Hülle (14) angebracht ist, welche die Stützstruktur (6) und das Obergurtelement (10) umschließt.

15. Alpinski nach einem der vorhergehenden Ansprüche, **dadurch gekennzeichnet, daß** der Skikörper (1) als Sandwichkonstruktion ausgeführt ist.

## Claims

1. Downhill ski having a ski body (1), which has a running surface (2) on its under side and, on its upper side facing away from the running surface (2), comprises at least one upper chord element (10) which extends in the longitudinal direction of the ski body (1) and absorbs tensile and compressive forces, and a support structure (6), on which the upper chord element (10) is mounted and which is formed from an elongate flat component (7) **characterised in that** the component is bent at intervals in alternating directions in each case at an angle to the running surface (2), about substantially parallel axes, which extend transversely to the longitudinal direction of the ski ,and that the upper chord element (10) is supported on the ski body (1) by its ends.

2. Downhill ski according to claim 1, **characterized in that** the support structure (6) has an undulating form.

3. Downhill ski according to any one of the preceding claims, **characterized in that** the support structure (6) consists of a fiber/plastics material composite.

4. Downhill ski according to any one of the preceding claims, **characterized in that** the support structure (6) consists of a metal sheet.

5. Downhill ski according to any one of the preceding claims, **characterized in that** the wall thickness of the component (7) of the support structure (6) varies.

6. Downhill ski according to any one of the preceding claims, **characterized in that** the overall height of the support structure (6) decreases from the centre of the ski toward the ends of the ski (3, 5).

7. Downhill ski according to any one of the preceding claims, **characterized in that** the support structure (6) is formed from a plurality of components (7) lying side by side.

8. Downhill ski according to any one of the preceding claims, **characterized in that** the angle of inclination of the portions of the support structure (6) which are inclined in relation to the running surface (2) changes from the centre of the ski toward the ends of the ski.

9. Downhill ski according to any one of the preceding claims, **characterized in that** the upper chord element (10) comprises one or more rods or tubes made of high-strength material.

10. Downhill ski according to any one of the preceding claims, **characterized in that** the support structure (6) comprises openings (8) or recesses, in which the upper chord element (10) is arranged, at a distance from the ski body (1).

11. Downhill ski according to claim 10, **characterized in that** the upper chord element (10) is supported in a sliding manner in the openings (8) or recesses of the support structure (6).

12. Downhill ski according to any one of the preceding claims, **characterized in that** the support structure (6) is connected to the ski body (1) by adhesive or cohesive means and/or by mechanical means.

13. Downhill ski according to any one of the preceding claims, **characterized in that** the support structure (6) is at least partly covered on its upper side by a thin-walled plate-shaped element (11).

14. Downhill ski according to any one of the preceding claims, **characterized in that** a box-shaped casing (14), which encloses the support structure (6) and the upper chord element (10), is attached to the ski body (1).

15. Downhill ski according to any one of the preceding claims, **characterized in that** the ski body (1) is configured as a sandwich construction.

## Revendications

1. Ski de descente comportant un corps (1) qui a, sur sa face inférieure, une surface de glissement (2) et sur sa face supérieure, opposé à la surface de glissement (2), au moins un élément de semelle supérieur (10) s'étendant dans le sens longitudinal du corps (1) et absorbant les efforts de traction et de pression, ainsi qu'une structure de soutien (6) sur laquelle se positionne l'élément de semelle supérieur (10) et qui est formée d'un constituant (7) plat étiré en longueur, **caractérisé en ce que** le constituant est cintré par intervalles dans un sens et dans l'autre autour d'axes essentiellement parallèles, perpendiculaires à la direction longitudinale du ski, en formant respectivement un angle avec la surface de glissement (2), et l'élément de semelle supérieur (10) s'appuie, avec ses extrémités, sur le corps (1) du ski.

2. Ski de descente selon la revendication 1, **caractérisé en ce que** la structure de soutien (6) est ondulée.

3. Ski de descente selon l'une des revendications précédentes, **caractérisé en ce que** la structure de soutien (6) est constituée d'une matière composite synthétique à base de fibres.

4. Ski de descente selon l'une des revendications précédentes, **caractérisé en ce que** la structure de soutien (6) est constituée d'une tôle métallique.

5. Ski de descente selon l'une des revendications précédentes, **caractérisé en ce que** l'épaisseur du constituant (7) de la structure de soutien (6) varie.

6. Ski de descente selon l'une des revendications précédentes, **caractérisé en ce que** la hauteur de la structure de soutien (6) diminue depuis le milieu du ski vers les extrémités (3, 5) de celui-ci.

7. Ski de descente selon l'une des revendications précédentes, **caractérisé en ce que** la structure de soutien (6) est constituée de plusieurs constituants (7) placés côte à côte.

8. Ski de descente selon l'une des revendications précédentes, **caractérisé en ce que** l'angle d'inclinaison des tronçons de la structure de soutien (6) inclinés par rapport à la surface de glissement (2) varie depuis le milieu du ski vers les extrémités de celui-ci.

9. Ski de descente selon l'une des revendications précédentes, **caractérisé en ce que** l'élément de semelle supérieur (10) présente une ou plusieurs barres ou tubes fabriqués dans une matière très résistante.

10. Ski de descente selon l'une des revendications précédentes, **caractérisé en ce que** la structure de soutien (6) présente, à une certaine distance du corps de ski (1), des orifices (8) ou des évidements dans lesquels est disposé l'élément de semelle supérieur (10).

11. Ski de descente selon la revendication 10, **caractérisé en ce que** l'élément de semelle supérieur (10) est positionné dans les orifices (8) ou les évidements de la structure de soutien (6) de manière à pouvoir glisser.

12. Ski de descente selon l'une des revendications précédentes, **caractérisé en ce que** la structure de soutien (6) est reliée au corps de ski (1) par des moyens adhésifs ou cohésifs et/ou par des moyens mécaniques.

13. Ski de descente selon l'une des revendications précédentes, **caractérisé en ce que** la structure de soutien (6) est recouverte, au moins en partie, sur sa face supérieure par un élément en forme de plaque (11) de faible épaisseur.

14. Ski de descente selon l'une des revendications précédentes, **caractérisé en ce que** sur le corps de ski (1), il y a une enveloppe (14) en forme de caisson qui enferme la structure de soutien (6) et l'élément de semelle supérieur (10).

15. Ski de descente selon l'une des revendications précédentes, **caractérisé en ce que** le corps de ski (1) a une structure en sandwich.
